# EUROPÄISCHE PATENTANMELDUNG

(11) **EP 0 541 986 A1**
(43) Veröffentlichungstag der Anmeldung: **19.05.1993**
(21) Anmeldenummer: 92117689.7
(22) Anmeldetag: 16.10.1992
(51) Int. Cl.: A61M 5/142, F04B 43/08

(54) **Peristaltik-Infusionspumpe**

(30) Priorität: 14.11.1991 DE 9114181 U
(71) Anmelder: CLINICO INFUSIONSTECHNIK GmbH, D-36222 Bad Hersfeld (DE)
(72) Erfinder: Heinzerling, Jörg, W-6430 Bad Hersfeld (DE)
(74) Vertreter: von Raffay, Vincenz, Dipl.-Ing.

(57) **Zusammenfassung**

Die Peristaltik-Infusionspumpe weist ein Pumpengehäuse 1 auf, durch das der die Infusionsflüssigkeit führende elastische Schlauch geführt ist. In dem Gehäuse sind Pumpensegmente angeordnet, die auf den Schlauch zur Erzeugung der peristaltischen Pumpenbewegung wirken. Weiterhin ist eine mit einem Antrieb versehene Exzenterwelle 4 in dem Gehäuse gelagert, die an den Pumpensegmenten 5 anliegt. Um für einen leichten Lauf und einen einfachen Aufbau der Pumpe zu sorgen, sind die Pumpensegmente einzeln und unabhängig voneinander in dem Pumpengehäuse gelagert, und die Rückstellung, d.h. der Rückruf des Schlauches erfolgt durch die Elastizitätskraft, die dem Schlauch 3 innewohnt. Hierdurch ist die Pumpe einfach und leicht aufgebaut, und es ist eine einfache aber zuverlässige Funktion sichergestellt.

## Beschreibung

Die Erfindung betrifft eine Peristaltik-Infusionspumpe nach dem Oberbegriff des Patentanspruches 1.

Es sind verschiedene Infusionspumpen zum Zuführen von Flüssigkeiten in den Blutkreislauf bekannt. Die Peristaltikpumpen erzeugen eine peristaltische Pumpbewegung in dem Schlauch, in dem sich die Infusionsflüssigkeit befindet. Bei bekannten Peristaltik-Infusionspumpen werden die Pumpensegmente durch die Exzenterwelle, d.h. durch die einzelnen exzentrischen Abschnitte vor- und zurückbewegt, d.h. der Arbeitshub und der Rückhub der Pumpensegmente ist ein "Zwangshub", der durch den Antrieb über die Exzenterwelle durchgeführt wird. Zu diesem Zweck sind die Pumpensegmente mit den entsprechenden Exzenterscheiben oder dergleichen auf der Exzenterwelle gekoppelt. Die Pumpensegmente stützen sich gegeneinander ab. Diese bekannten Peristaltikpumpen weisen verhältnismäßig große Reibungskräfte auf, wodurch schlechte Laufeigenschaften bedingt sind.

Der Erfindung liegt die Aufgabe zugrunde, eine Peristaltik-Infusionspumpe der eingangs genannten Art zu schaffen, die sich durch leichten Lauf auszeichnet und einfach aufgebaut ist.

Diese Aufgabe wird durch das Kennzeichen des Patentanspruches 1 gelöst.

In vorteilhafter Weise ist die Peristaltik-Pumpe so ausgestaltet, wie in Anspruch 2 angegeben.

Nach der Erfindung sind die Pumpensegmente einzeln, vorzugsweise in eigenen Führungen, gelagert. Die Exzenterwelle bzw. die auf der Exzenterwelle entsprechend angeordneten Exzenterscheiben liegen an den Pumpensegmenten auf der einen Seite an. Auf der gegenüberliegenden Seite befindet sich der Schlauch, der aus einem entsprechend elastischen Material hergestellt ist. Wenn der Antrieb die Exzenterwelle in Drehung versetzt, wird die peristaltische Bewegung in dem Schlauch erzeugt. Die Rückstellung, d.h. der Rückhub des Schlauches, erfolgt durch die Elastizitätskraft, die dem Schlauch innewohnt. Hierdurch und durch die getrennte Lagerung arbeitet die Pumpe ausgesprochen leicht und sie ist einfach und damit preiswert herzustellen. Die einzeln gelagerten Pumpensegmente laufen ausgesprochen leicht, so daß der Rückhub ohne weiteres durch die Elastizitätskraft, d.h. die Rückstellkraft des Schlauches, durchgeführt werden kann.

Im folgenden wird die Erfindung unter Hinweis auf die Zeichnung anhand eines Ausführungsbeispieles näher erläutert.

In der einzigen Figur ist eine Peristaltik-Infusionspumpe perspektivisch dargestellt, wobei einige Teile zur besseren Übersicht weggelassen wurden.

Die Peristaltik-Infusionspumpe besteht aus einem Pumpengehäuse 1, in dem der Antrieb 2 gelagert ist. Dieser Antrieb besteht aus einem Motor und einem Riementrieb, der eine Exzenterwelle 4 antreibt. Die Exzenterwelle 4 besteht aus Exzenterscheiben, die exzentrisch auf der eigentlichen, mit dem Riementrieb verbundenen Welle gelagert sind. Diese Exzenterscheiben können zur Einstellung der Exzentrizität relativ zu der Welle verstellt werden.

An den Exzenterscheiben liegen die Pumpensegmente 5 an, wie sich deutlich beim Betrachten der Figur ergibt. Die gegenüberliegende Seite der Pumpensegmente 5, von denen lediglich drei in der Zeichnung gezeichnet, tatsächlich aber mehrere übereinander angeordnet sind, liegen an dem elastischen Schlauch 3 an. Die Führungen 6 in dem Gehäuse dienen der Führung jeweils eines Pumpensegmentes 5. Im Betrieb wird die Exzenterwelle durch den Antrieb 2 in Drehung versetzt, und die Exzenterscheiben bewegen entsprechend ihrer Exzentrizität die Pumpensegmente 5 in Richtung auf den Schlauch 3. Der Schlauch wird hierdurch zusammengedrückt und die Pumpwirkung wird erzielt. Wenn die entsprechende Exzenterscheibe das zugeordnete Pumpensegment wieder freigibt, wird der Rückhub des Pumpensegmentes durch die Rückstellkraft, bedingt durch die Elastizität des Schlauches, vorgenommen. Führungen 6 ermöglichen eine leicht laufende und geringe Reibungskräfte erzeugende Lagerung, so daß trotz des einfachen Aufbaus eine zuverlässige Arbeitsweise möglich ist, bei der lediglich der Arbeitshub durch den Antrieb, der Rückhub jedoch durch die Rückstellkraft, des elastischen Schlauches durchgeführt wird.

## Patentansprüche

1. Peristaltik-Infusionspumpe mit einem Pumpengehäuse, durch das der die Infusionsflüssigkeit führende elastische Schlauch geführt ist, in dem die auf den Schlauch zur Erzeugung der peristaltischen Pumpbewegung wirkenden Pumpensegmente angeordnet sind, und in dem eine mit einem Antrieb versehene Exzenterwelle (4) gelagert ist, die an den Pumpensegmenten anliegt, dadurch gekennzeichnet, daß die Pumpensegmente (5) einzeln und unabhängig voneinander in dem Pumpengehäuse (1) gelagert sind, und daß der Pumpenhub der Pumpensegmente durch die Rückstellkraft des elastischen Schlauches (3) erfolgt.

2. Peristaltik-Infusionspumpe nach Anspruch 1, dadurch gekennzeichnet, daß für jedes Pumpensegment (5) eine eigene Führung (6) in dem Pumpengehäuse (1) vorgesehen ist.
